# EUROPÄISCHE PATENTSCHRIFT

(11) **EP 4 200 488 B1**
(45) Veröffentlichungstag und Bekanntmachung des Hinweises auf die Patenterteilung: **12.11.2025**
(21) Anmeldenummer: 21763096.1
(22) Anmeldetag: 20.08.2021
(51) Int. Cl.: E04B 1/68, E04B 2/74, E04B 1/94

(54) **DICHTPROFIL FÜR RANDFUGE, TROCKENBAUWAND SOWIE VERFAHREN ZUR BEFESTIGUNG**
SEALING PROFILE FOR EDGE JOINT, DRY WALL AND METHOD OF FASTENING
PROFIL D'ÉTANCHÉITÉ POUR JOINTS DE BORD, CLOISON POUR POSE À SEC AINSI QUE PROCÉDÉ DE FIXATION

(30) Priorität: 24.08.2020 EP 20192383
(43) Veröffentlichungstag der Anmeldung: 28.06.2023
(73) Patentinhaber: Hilti Aktiengesellschaft, 9494 Schaan (LI)
(72) Erfinder: FÖRG, Christian, 86807 Buchloe (DE); KLEIN, Manfred, 86916 Kaufering (DE)
(74) Vertreter: Hilti Aktiengesellschaft Corporate Intellectual Property
(86) Internationale Anmeldenummer: PCT/EP2021/073156
(87) Internationale Veröffentlichungsnummer: WO 2022/043216

(56) Entgegenhaltungen:
- EP-A1- 0 418 699
- DE-U1- 202018 100 061
- FR-A- 1 547 020
- US-A1- 2020 199 867

## Beschreibung

Die Erfindung betrifft ein Dichtprofil zum Abdichten einer Randfuge zwischen einem Beplankungsteil einer Trockenbauwand und einem angrenzenden Boden, einer Wand oder einer Decke. Ferner betrifft die Erfindung eine Trockenbauwand mit einem derartigen Dichtprofil, einer Ständerkonstruktion und einem Beplankungsteil. Des Weiteren betrifft die Erfindung ein Verfahren zur Befestigung eines derartigen Dichtprofils mittels Befestigungselementen an einem Träger.

Randfugen, insbesondere Bodenfugen, werden ausgeführt, um eine Schallentkopplung der Trockenbauwand von angrenzenden Wänden, Decken oder Böden, insbesondere Fußböden, sicherzustellen.

Die Wandflächen der Trockenbauwände werden durch Beplankungsteile wie Gipsplatten gebildet, die häufig vor Feuchtigkeit geschützt werden müssen. Die Randfugen bilden daher auch eine Barriere, die die Beplankungsteile vor aufsteigender Nässe beispielsweise bei einem Rohrbruch schützt.

Die Randfugen werden üblicherweise mit einer Dichtmasse ausgespritzt, um einen Schall- und Brandschutzfunktion bereitzustellen sowie die Fuge gegen Luft und Gerüche abzudichten.

Dichtmassen haben den Nachteil, dass die Applikation zeitaufwändig sowie wenig ergonomisch ist. Ferner können Dichtmassen in der Regel nur bei Temperaturen von mindestens 5 °C zuverlässig verwendet werden und der Untergrund muss trocken sein. Auch die Inspektion ist nicht einfach, da beispielsweise die Einbautiefe nicht zerstörungsfrei überprüft werden kann.

EP 0 418 699 A1 offenbart ein gattungsgemäßes Dichtprofil zum Abdichten einer Randfuge zwischen einem Beplankungsteil einer Trockenbauwand und einem angrenzenden Boden, einer Wand oder einer Decke.

Aufgabe der Erfindung ist es, eine Dichtvorrichtung für eine Randfuge einer Trockenbauwand bereitzustellen, die eine einfache Montage der Dichtvorrichtung und eine wirkungsvolle Abdichtung der Randfuge gewährleistet.

Zur Lösung der Aufgabe ist als Dichtvorrichtung ein Dichtprofil mit den Merkmalen des Anspruchs 1 zum Abdichten einer Randfuge zwischen einem Beplankungsteil einer Trockenbauwand und einem angrenzenden Boden, einer Wand oder einer Decke vorgesehen. Das Dichtprofil hat einen Grundkörper mit einer Montageseite, der eine Auflage für das Beplankungsteil bildet, und einen Befestigungsabschnitt mit einer Befestigungsseite. Der Befestigungsabschnitt und die Befestigungsseite sind hierbei entgegengesetzt zur Montageseite des Grundkörpers angeordnet. Ferner weist der Grundkörper in Erstreckungsrichtung des Profils voneinander beabstandete Befestigungsöffnungen auf, die sich von der Montageseite zumindest abschnittsweise bis zum Befestigungsabschnitt erstrecken.

Es wurde erkannt, dass das Dichtprofil über die Befestigungsöffnungen mittels Befestigungselementen, wie Nägel oder Bolzen, schnell und mit geringem Aufwand befestigt werden kann. Bei einem Dichtprofil ohne derartige Befestigungsöffnungen wird die Montageseite beispielsweise durch den Nagelkopf kraterförmig in Richtung der Befestigungsseite verformt, wodurch die Dichteigenschaften des Dichtprofils beeinträchtigt werden.

Ferner gewährleistet das Dichtprofil, dass die Randfuge eine festgelegte Breite aufweist und zuverlässig abgedichtet ist. Somit ist das Beplankungsteil durch das Dichtprofil effektiv vor Nässe aus einem angrenzenden Boden, einer angrenzenden Wand oder Decke geschützt.

Hierbei können sich die Befestigungsöffnungen vollständig durch den Grundkörper erstrecken. Indem die Befestigungsöffnungen als Durchgangslöcher im Grundkörper ausgebildet sind, kann das Dichtprofil über die Befestigungsöffnungen mittels Befestigungselementen, wie Nägel oder Bolzen, befestigt werden, ohne dass hierbei der Grundkörper wesentlich verformt wird, da beispielsweise der Nagelkopf in Befestigungsrichtung nicht am Grundkörper anliegt bzw. diesen klemmt.

Erfindungsgemäß weist das Dichtprofil zumindest in den Abschnitten der Befestigungsöffnungen eine Verstärkung auf, die zwischen der Montageseite und der Befestigungsseite angeordnet ist. Hierbei grenzt die Verstärkung an den Befestigungsabschnitt an oder ist zumindest abschnittsweise in diesem angeordnet. Die Verstärkung bildet eine robuste und reißfeste Lage, die sicherstellt, dass das Dichtprofil zuverlässig mittels Befestigungselementen, wie Nägel oder Bolzen, befestigt werden kann.

Die Verstärkung ist dabei ein Verstärkungsgitter oder Verstärkungsgewebe oder Verstärkungsscheiben aufweisen. Auf diese Weise kann die Verstärkung definiert sowie wirkungsvoll im Dichtprofil angeordnet sein.

Es kann vorgesehen sein, dass der Grundkörper und der Befestigungsabschnitt zusammen einstückig ausgebildet sind. Hierdurch kann das Dichtprofil von der Montageseite bis zur Befestigungsseite konstante Dichteigenschaften aufweisen und ferner mit geringem Aufwand hergestellt werden.

In einer alternativen Ausführungsform ist der Grundkörper aus einem ersten Material und der Befestigungsabschnitt aus einem zweiten Material gebildet, das eine höhere Zugfestigkeit als das erste Material aufweist. Dies hat den Vorteil, dass das Dichtprofil zuverlässig mittels Befestigungselementen, wie Nägel oder Bolzen, befestigt werden kann, die durch den Befestigungsabschnitt getrieben werden. Des Weiteren kann für den Grundkörper ein Material verwendet werden, das besonders gute Dichteigenschaften aufweist, selbst wenn es lediglich eine geringe Reißfestigkeit aufweist.

Das zweite Material ist z. B. ein zähelastisches Material. Im Sinne der Erfindung wird unter einem zähelastischen Material insbesondere ein Material verstanden, das eine Elastizität aufweist, die der Elastizität von Naturkautschuk entspricht.

Gemäß einer Ausführungsform ist der Befestigungsabschnitt aus einem intumeszierenden Material gebildet. Zusätzlich oder alternativ kann das Dichtprofil einen Streifen aus intumeszierenden Material aufweisen, der insbesondere zwischen dem Grundkörper und dem Befestigungsabschnitt angeordnet ist. Hierdurch weist das Dichtprofil verbesserte Brandschutzeigenschaften auf.

Der Grundkörper ist aus einem Schaumstoff oder einem Elastomer gebildet, wodurch er besonders gute Dichteigenschaften hat.

Gemäß einer weiteren Ausführungsform ist das Dichtprofil ein Hohlprofil mit einem Hohlraum, insbesondere im Grundkörper. Die Gestaltung als Hohlprofil hat den Vorteil, dass das Dichtprofil sehr materialeffizient hergestellt werden kann. Ferner ist das Dichtprofil in Abschnitten mit einem Hohlprofil leichter komprimierbar, wodurch raue Schnittkanten eines angrenzenden Beplankungsteils in diesen Abschnitten wirkungsvoller abgedichtet werden.

Des Weiteren kann der Grundkörper, insbesondere das Dichtprofil, ein Extrusionsprofil sei, wodurch das Dichtprofil mit geringem Aufwand in beliebiger Länge hergestellt werden kann.

Es kann vorgesehen sein, dass der Grundkörper zumindest zwei Trägerabschnitte aufweist, die jeweils eine Auflage für das Beplankungsteil bilden können. Insbesondere ist dabei einer der Trägerabschnitte auf der Montageseite angeordnet. Durch die mehreren Auflagen kann das Dichtprofil in unterschiedlichen Positionen zum Abdichten der Randfuge eingesetzt werden. Dies hat den Vorteil, dass das Dichtprofil mittels Befestigungselementen, wie Nägel oder Bolzen, an dem angrenzenden Träger befestigt werden kann, der aufgrund seiner Beschaffenheit und/oder Gestalt hierzu besonders geeignet ist. Ein Träger ist in diesem Sinne beispielsweise eine Ständerkonstruktion der Trockenbauwand, ein Boden, eine Wand oder Decke.

Erfindungsgemäß ist zur Lösung der oben genannten Aufgabe auch eine Trockenbauwand mit einem erfindungsgemäßen Dichtprofil mit den zuvor genannten Vorteilen, einer Ständerkonstruktion und einem Beplankungsteil vorgesehen. Das Beplankungsteil liegt dabei mit seiner Umfangsseite an einer Seite des Grundkörpers an, während das Dichtprofil an einem angrenzenden Boden, einer Wand oder einer Decke anliegt. Das Dichtprofil ist mittels Befestigungselementen an der Ständerkonstruktion oder dem angrenzenden Boden, der Wand oder der Decke befestigt. Auf diese Weise kann die Randfuge, die zwischen dem Beplankungsteil und dem angrenzenden Boden, der angrenzenden Wand oder Decke gebildet ist, durch das Dichtprofil zuverlässig sowie mit geringem Aufwand abgedichtet werden.

Hierbei sind in einer Ausführungsform die Befestigungselemente Nägel und/oder Bolzen, mittels denen das Dichtprofil in kurzer Zeit sowie mit besonders geringem Aufwand befestigt werden kann, insbesondere mit einer Nagelpistole oder einem Bolzensetzgerät.

Erfindungsgemäß ist zur Lösung der oben genannten Aufgabe auch ein Verfahren mit den Merkmalen des Anspruchs 11 zur Befestigung eines erfindungsgemäßen Dichtprofils mit den zuvor genannten Vorteilen vorgesehen, bei dem das Dichtprofil mittels Befestigungselementen an einem Träger, insbesondere an einer Ständerkonstruktion, einem Boden, einer Wand oder einer Decke, mit den folgenden Schritten befestigt wird:
a) Anlegen des Dichtprofils am Träger, so dass die Befestigungsseite dem Träger zugewandt ist, und
b) Befestigen des Dichtprofils am Träger, indem die Befestigungselemente von der Montageseite über die Befestigungsöffnungen durch den Befestigungsabschnitt in den Träger getrieben bzw. eingebracht werden.

Auf diese Weise kann das Dichtprofil schnell und mit geringem Aufwand befestigt werden, um eine Randfuge zuverlässig abzudichten.

Gemäß einer Ausführungsform sind die Befestigungselemente Nägel und/oder Bolzen, mittels denen das Dichtprofil in kurzer Zeit sowie mit besonders geringem Aufwand befestigt werden kann, insbesondere mit einer Nagelpistole oder einem Bolzensetzgerät.

Weitere Vorteile und Merkmale ergeben sich aus der nachfolgenden Beschreibung sowie aus den beigefügten Zeichnungen. In diesen zeigen:
- Figur 1 in einer perspektivischen Darstellung eine erfindungsgemäße Trockenbauwand mit einem erfindungsgemäßen Dichtprofil,
- Figur 2 in einer perspektivischen Darstellung das Dichtprofil aus Figur 1,
- Figur 3 in einer perspektivischen Darstellung eine erfindungsgemäße Trockenbauwand gemäß einer weiteren Ausführungsform mit dem Dichtprofil aus Figur 1,
- Figur 4 in einer schematischen Schnittdarstellung ein erfindungsgemäßes Dichtprofil gemäß einer weiteren Ausführungsform,
- Figur 5 in einer perspektivischen Darstellung ein erfindungsgemäßes Dichtprofil gemäß einer weiteren Ausführungsform, und
- Figur 6 in einer schematischen Schnittdarstellung das Dichtprofil aus Figur 5.

In Figur 1 ist eine Trockenbauwand 10 mit einem Beplankungsteil 12 (Gipswand) und einer Halteschiene 14, die Teil einer Ständerkonstruktion der Trockenbauwand 10 ist, im Querschnitt gezeigt.

Im vorliegenden Fall ist die Halteschiene 14 ein Bodenprofil, das auf dem sich in Horizontalrichtung H erstreckenden Boden 8 fest verankert ist, beispielsweise mittels Dübel.

Das Beplankungsteil 12 ist beabstandet vom Boden 8 an der Ständerkonstruktion angebracht, wodurch eine Randfuge 16 in Form einer Bodenfuge in Vertikalrichtung V zwischen einer Umfangsseite 18 des Beplankungsteils 12 und dem Boden 8 gebildet ist.

Um die Randfuge 16 abzudichten, weist die Trockenbauwand 10 ferner ein hohles Dichtprofil 20 auf, dessen Aufbau nachfolgend anhand der Figur 2 beschrieben ist. Das Dichtprofil 20 ist auch zur Abdichtung der Randfuge 16 zwischen Trockenbauwand 10 und Decke und/oder Wand geeignet.

Das Dichtprofil 20 hat einen Grundkörper 22 mit einer Montageseite 24 und einen Befestigungsabschnitt 26 mit einer Befestigungsseite 28. Die Montageseite 24 und Befestigungsseite 28 bilden hierbei zueinander entgegengesetzte Seiten des Dichtprofils 20, die parallel ausgerichtet sind.

Dabei hat das Dichtprofil 20 einen Querschnitt mit einer quadratischen Grundform.

Der Grundkörper 22 weist drei ebene Trägerabschnitte 31, 32, 33 auf. Ein Trägerabschnitt 32 grenzt an die Montageseite 24 an, während die anderen beiden Trägerabschnitte 31, 33 jeweils an eine Seite des Dichtprofils 20 angrenzen, die die Montageseite 24 mit der Befestigungsseite 28 verbindet.

Das Dichtprofil 20 ist ein Hohlprofil mit einem Hohlraum 34, der an den Befestigungsabschnitt 26 angrenzt und sich in Erstreckungsrichtung P des Profils durch den Grundkörper 22 erstreckt.

In der vorliegenden Ausführungsform ist das Dichtprofil 20 ein extrudiertes Profil.

Der Grundkörper 22 ist hierbei einstückig zusammen mit dem Befestigungsabschnitt 26 ausgebildet und besteht somit aus demselben Material wie dieser.

Das Dichtprofil 20 besteht aus einem Kunststoff, beispielsweise EPDM, PE Schaum, PP Schaum, PS Schaum, Partikelschaum, Silikonschaum, einem thermoplastischen Elastomer.

Grundsätzlich kann das Dichtprofil 20 aus einem beliebigen Material und auf eine beliebige Weise hergestellt sein. Vorzugsweise ist jedoch zumindest der Grundkörper 22 ein extrudiertes Profil.

Zur Befestigung des Dichtprofils 20 weist das Dichtprofil 20 hier Befestigungsöffnungen 36 auf, die in regelmäßigen Abständen in Erstreckungsrichtung P des Profils angeordnet sind und sich senkrecht von der Montageseite 24 durch den Grundkörper 22 bis in den Hohlraum 34 erstrecken.

Um die Randfuge 16 mit dem Dichtprofil 20 zuverlässig abzudichten, wird bei der Montage der Trockenbauwand 10 das Dichtprofil 20 benachbart zur Halteschiene 14 (siehe Figur 1) am Boden 8 mittels Befestigungselementen 38 in Form von Nägeln oder Bolzen befestigt.

Hierbei wird in einem ersten Schritt das Dichtprofil 20 mit der Befestigungsseite 28 am Boden 8 aufgelegt.

In einem zweiten Schritt werden die Befestigungselemente 38 über die Befestigungsöffnungen 36 durch den Befestigungsabschnitt 26 in den Boden 8 getrieben.

Auf diese Weise ist das Dichtprofil 20 mittels der Befestigungselemente 38 über den Befestigungsabschnitt 26 am Boden 8 befestigt.

Nun wird das Beplankungsteil 12 mit seiner Umfangsseite 18 auf den Trägerabschnitt 32 aufgestellt, so dass das Dichtprofil 20 gegen den Boden 8 gedrückt wird, und anschließend an der Ständerkonstruktion der Trockenbauwand 10 befestigt.

Der Trägerabschnitt 32 bildet dabei eine Auflage 40, an der das Beplankungsteil 12 mit seiner Umfangsseite 18 an- bzw. aufliegt.

Indem das Beplankungsteil 12 bei der Montage auf den Trägerabschnitt 32 abgestellt wird, ist sichergestellt, dass die Randfuge 16 eine definierte Breite aufweist, während das Gewicht des Beplankungsteils 12 gewährleistet, dass das Dichtprofil 20 dicht am Boden 8 anliegt.

Grundsätzlich kann das Dichtprofil 20 zum Abdichten einer beliebigen Randfuge 16 eingesetzt werden, die zwischen einer Umfangsseite 18 des Beplankungsteils 12 und einem angrenzenden Boden, einer angrenzenden Wand oder Decke gebildet ist.

Selbstverständlich können zusätzlich oder alternativ zu Nägeln und/oder Bolzen beliebige Befestigungselemente 38 zur Befestigung verwendet werden, beispielsweise Klammern.

Anhand der Figur 3 wird nun eine Trockenbauwand gemäß einer weiteren Ausführungsform beschrieben. Für die Bauteile, die von der obigen Ausführungsform bekannt sind, werden dieselben Bezugszeichen verwendet und es wird insoweit auf die vorangegangenen Erläuterungen verwiesen.

Im Unterschied zur Trockenbauwand 10, die in der Figur 1 gezeigt ist, ist das Dichtprofil 20 an der Halteschiene 14 befestigt, die aus einer Holzleiste besteht und somit einen geeigneten Träger zur Befestigung des Dichtprofils 20 bildet.

Hierbei liegt das Dichtprofil 20 mit der Befestigungsseite 28 an der Halteschiene 14 an, während das Beplankungsteil 12 mit seiner Umfangsseite 18 am Trägerabschnitt 31 aufliegt.

Bei dieser Ausführungsform liegt die Montageseite 24 frei, wodurch die Befestigungsöffnungen 36 auch nach dem Aufstellen des Beplankungsteils 12 auf das Dichtprofil 20 zugänglich sind. Somit kann das Dichtprofil 20 an der Halteschiene 14 befestigt werden, bevor und/oder nachdem das Beplankungsteil 12 an der Auflage 40 aufgesetzt wurde.

Anhand der Figur 4 wird nun ein Dichtprofil gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Die Figur 4 zeigt einen Querschnitt des Dichtprofils 20 an einer Stelle mit einer Befestigungsöffnung 36.

Die Befestigungsöffnung 36 erstreckt sich hierbei von der Montageseite 24 bis zum Befestigungsabschnitt 26 vollständig durch den Grundkörper 22.

Das Dichtprofil 20 weist eine Verstärkung 42 in Form von Verstärkungsscheiben 44 auf, die in den Befestigungsöffnungen 36 angrenzend an den Befestigungsabschnitt 26 angeordnet sind.

Die Verstärkungsscheiben 44 bestehen beispielsweise aus Kunststoff oder Metall.

Zusätzlich oder alternativ können die Verstärkungsscheiben 44, in den Befestigungsöffnungen 36 geklemmt aufgenommen oder mit dem Grundkörper 22 und/oder dem Befestigungsabschnitt 26 stoffschlüssig verbunden sein.

Die Verstärkung 42 dient dazu, den Abschnitt robuster zu gestalten, an dem das Dichtprofil 20 mit dem Befestigungselement 38 verbunden ist.

Die Verstärkungsscheiben 44 haben jeweils eine Durchführung 46, die gewährleistet, dass die Befestigungselemente 38 die Verstärkung 40 definiert an dieser Stelle durchdringen können. Alternativ hierzu ist keine Durchführung 46 in den Verstärkungsscheiben 46 vorhanden, so dass der Bolzen oder der Nagel durch die Verstärkungsscheibe 44 und anschließend durch das Dichtprofil 20 durchgetrieben werden.

Das Dichtprofil 20 ist hierbei als Vollprofil, d.h. ohne Hohlraum 34 gestaltet, was aber auch anders sein kann.

Anhand der Figuren 5 und 6 wird nun ein Dichtprofil 20 gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

In dieser Ausführungsform ist das Dichtprofil 20 dreilagig gestaltet. Der Grundkörper 22 und der Befestigungsabschnitt 26 bilden hierbei jeweils eine Lage, die über eine Zwischenlage in Form der Verstärkung 42 verbunden sind.

Die Verstärkung 42 ist hier ein Verstärkungsgitter 48, das sich angrenzend an den Befestigungsabschnitt 26 sowie parallel zur Befestigungsseite 28 in Erstreckungsrichtung P des Profils erstreckt.

In einer alternativen Ausführungsform kann die Verstärkung 42 an einer beliebigen Stelle im oder benachbart zum Grundkörper 22 und/oder Befestigungsabschnitt 26 angeordnet sein und sich auf beliebige Weise durch den oder relativ zum Grundkörper 22 und/oder den Befestigungsabschnitt 26 erstrecken.

Vorzugsweise erstreckt sich die Verstärkung 42 jedoch über den Bereich, in dem die Befestigungsöffnungen 36 angeordnet sind, sowie in oder angrenzend zum Befestigungsabschnitt 26.

Die Verstärkung 42 ist beispielsweise ein Polyester- oder Glasfasernetz.

Grundsätzlich kann die Verstärkung 42 eine beliebige Struktur aufweisen. Insbesondere kann die Verstärkung 42 in einer alternativen Ausführungsform ein Verstärkungsgewebe sein.

Die Befestigungsöffnungen 36 sind hierbei Durchgangslöcher, die sich vollständig durch den Grundkörper 22 erstrecken.

In allen Ausführungsformen können die Befestigungsöffnungen 36 eine beliebige Tiefe aufweisen, d.h., die Befestigungsöffnungen 36 können sich von der Montageseite 24 über eine beliebige Strecke entgegen der Vertikalrichtung V in den Grundkörper 22 hinein erstrecken.

Ferner können die Befestigungsöffnungen 36 grundsätzlich an beliebigen Stellen im Grundkörper 22 angeordnet sein.

In einer alternativen Ausführungsform grenzen die Befestigungsöffnungen 36 an eine Seitenfläche des Grundkörpers 22 an, die auf diese Weise durch die Befestigungsöffnungen 36 unterbrochen wird. Eine derartige Ausführungsform entspricht beispielsweise der in Figur 6 gezeigten Ausführungsform, wobei jedoch die Figur 6 in diesem Fall keine Schnittansicht des Dichtprofils 20 zeigt, sondern das Dichtprofil 20 an sich bzw. ein Abschnitt dessen in einer perspektivischen Darstellung. Der Vorteil dieser Ausführungsform ist, dass die Befestigungsöffnungen 36 einen großen Durchmesser oder Querschnitt aufweisen können, wodurch das Dichtprofil 20 einfach über die Befestigungsöffnungen 36 befestigt werden kann. Gleichzeitig ist der Grundkörper 22 durch die seitliche Anordnung der Befestigungsöffnungen 36 ausreichend massiv, um eine Randfuge 16 zuverlässig abzudichten.

Der Grundkörper 22 ist in der in den Figuren 5 und 6 gezeigten Ausführungsform aus einem Material mit hoher Elastizität gebildet, beispielsweise Schaumstoff, wodurch der Grundkörper ein Dichtelement mit besonders hoher Dichtwirkung bildet.

Der Befestigungsabschnitt 26 ist hingegen aus einem zähelastischen Material gebildet, beispielsweise Gummi, das im Vergleich zum Grundkörper 22 eine höhere Zugfestigkeit aufweist.

Um ein Dichtprofil 20 mit besonders guten Brandschutzeigenschaften bereitzustellen, kann der Befestigungsabschnitt 26 aus einem intumeszierenden Material gebildet sein.

Zusätzlich oder alternativ kann das Dichtprofil 20 einen Streifen aus intumeszierendem Material aufweisen, der beispielsweise eine weitere Lage zwischen dem Grundkörper 22 und dem Befestigungsabschnitt 26 bildet.

Bei Ausführungsformen, bei dem der Grundkörper 22 und/oder der Befestigungsabschnitt 26 aus einem temperaturbeständigen Material gebildet sind, kann eine Brandschutzausführung des Dichtprofils 20 ohne intumeszierendes Material ausgeführt sein.

Im Unterschied zum Dichtprofil 20, das in der Figur 1 gezeigt ist, hat das Dichtprofil 20 in den Figuren 5 und 6 einen rechteckigen Querschnitt. Ferner ist nur die Montageseite 24 als Trägerabschnitt 32 vorgesehen, der eine Auflage 40 bildet.

Selbstverständlich können in einer alternativen Ausführungsform beliebige Seiten des Grundkörpers 22 als Trägerabschnitte 31, 32, 33 vorgesehen sein.

Zur Herstellung des Dichtprofils 20 können der Grundkörper 22, der Befestigungsabschnitt 26 und die Verstärkung 42 miteinander verklebt oder verschweißt sein, beispielsweise mittels Ultraschallschweißen.

In einer alternativen Ausführungsform kann das Dichtprofil 20 mittels 2-Komponenten-Extrusion hergestellt werden.

Um besonders tiefe Randfugen 16 abzudichten, können in allen Ausführungsformen mehrere Dichtprofile 20 in Horizontalrichtung H benachbart in Serie angeordnet werden. Beispielsweise können bei einer Trockenbauwand 10 mit einer doppelt beplankten Wand, die aus zwei benachbarten Beplankungsteilen 12 besteht, zwei Dichtprofile 20 in der Randfuge 16 angeordnet sein, wobei jedes Dichtprofil 20 eine Auflage 40 für ein Beplankungsteil 12 bildet.

Auf diese Weise ist ein Dichtprofil 20 für eine Randfuge 16 einer Trockenbauwand 10 bereitgestellt, die in allen Ausführungsformen eine einfache Montage des Dichtprofils 20 zusammen mit dem Aufstellen der Ständerkonstruktion sicherstellt.

Insbesondere gewährleistet das Design des Dichtprofils 20, dass dieses mittels Befestigungselementen, wie Nägel oder Bolzen, schnell und zuverlässig befestigt werden kann.

Ferner stellt das Dichtprofil 20 eine wirkungsvolle Abdichtung der Randfuge 16 gegenüber Luft und Schall sicher.

Durch das Dichtprofil 20 wird die Trockenbauwand 10 zu einer brandsicheren Konstruktion, mittels der das Überschlagen von Rauch, Temperatur und Feuer auf die Seite der Trockenbauwand 10 verhindert werden kann, die dem Feuer abgewandt ist.

Die Maße des Dichtprofils 20 gewährleisten eine definierte Fugenbreite und schützen ferner das Beplankungsteil 12 gegen Nässe im oder auf dem Boden 8, insbesondere in der Bauphase.

Des Weiteren ist das Dichtprofil 20 eine fabrikgefertigte Anwendungslösung mit konstanten Eigenschaften, die das Abdichten von Randfugen mit gleichbleibend hoher Qualität erleichtert.

## Patentansprüche

1. Dichtprofil zum Abdichten einer Randfuge (16) zwischen einem Beplankungsteil (12) einer Trockenbauwand (10) und einem angrenzenden Boden (8), einer Wand oder einer Decke, umfassend:
einen Grundkörper (22) mit einer Montageseite (24), wobei der Grundkörper (22) eine Auflage (40) für das Beplankungsteil (12) bildet,
einem Befestigungsabschnitt (26) mit einer Befestigungsseite (28), wobei der Befestigungsabschnitt (26) und die Befestigungsseite (28) entgegengesetzt zur Montageseite (24) des Grundkörpers (22) angeordnet sind,
wobei der Grundkörper (22) in Erstreckungsrichtung (P) des Profils voneinander beabstandete Befestigungsöffnungen (36) aufweist, die sich von der Montageseite (24) zumindest abschnittsweise bis zum Befestigungsabschnitt (26) erstrecken,
wobei das Dichtprofil (20) zumindest in den Abschnitten der Befestigungsöffnungen (36) eine Verstärkung (42) aufweist, die zwischen der Montageseite (24) und der Befestigungsseite (28) angeordnet ist, insbesondere wobei die Verstärkung (42) an den Befestigungsabschnitt (26) angrenzt oder zumindest abschnittsweise in diesem angeordnet ist,
wobei die Verstärkung (42) ein Verstärkungsgitter (48) oder Verstärkungsgewebe ist oder Verstärkungsscheiben (44) aufweist, und
wobei der Grundkörper (22) aus einem Schaumstoff oder einem Elastomer gebildet ist.

2. Dichtprofil nach Anspruch 1, **dadurch gekennzeichnet, dass** sich die Befestigungsöffnungen (36) vollständig durch den Grundkörper (22) erstrecken.

3. Dichtprofil nach einem der vorhergehenden Ansprüche, **dadurch gekennzeichnet, dass** der Grundkörper (22) und der Befestigungsabschnitt (26) zusammen einstückig ausgebildet sind.

4. Dichtprofil nach einem der Ansprüche 1 bis 3, **dadurch gekennzeichnet, dass** der Grundkörper (22) aus einem ersten Material und der Befestigungsabschnitt (26) aus einem zweiten Material gebildet ist, wobei das zweite Material eine höhere Zugfestigkeit als das erste Material aufweist, insbesondere wobei das zweite Material ein zähelastisches Material ist.

5. Dichtprofil nach einem der vorhergehenden Ansprüche, **dadurch gekennzeichnet, dass** der Befestigungsabschnitt (26) aus einem intumeszierenden Material gebildet ist und/oder das Dichtprofil (20) einen Streifen aus intumeszierenden Material aufweist, der insbesondere zwischen dem Grundkörper (22) und dem Befestigungsabschnitt (26) angeordnet ist.

6. Dichtprofil nach einem der vorhergehenden Ansprüche, **dadurch gekennzeichnet, dass** das Dichtprofil (20) ein Hohlprofil mit einem Hohlraum (34), insbesondere im Grundkörper (22), ist.

7. Dichtprofil nach einem der vorhergehenden Ansprüche, **dadurch gekennzeichnet, dass** der Grundkörper (22), insbesondere das Dichtprofil (20), ein Extrusionsprofil ist.

8. Dichtprofil nach einem der vorhergehenden Ansprüche, **dadurch gekennzeichnet, dass** der Grundkörper (22) zumindest zwei Trägerabschnitte (31, 32, 33) aufweist, die jeweils eine Auflage (40) für das Beplankungsteil (12) bilden können, insbesondere wobei einer der Trägerabschnitte (31, 32, 33) auf der Montageseite (24) angeordnet ist.

9. Trockenbauwand mit einem Dichtprofil (20) nach einem der vorhergehenden Ansprüche, einer Ständerkonstruktion (14) und einem Beplankungsteil (12), wobei das Beplankungsteil (12) mit seiner Umfangsseite (18) an einer Seite des Grundkörpers (22) anliegt und das Dichtprofil (20) an einem angrenzenden Boden (8), einer Wand oder einer Decke anliegt, wobei das Dichtprofil (20) mittels Befestigungselementen (38) an der Ständerkonstruktion (14) oder dem angrenzenden Boden (8), der Wand oder der Decke befestigt ist.

10. Trockenbauwand nach Anspruch 9, **dadurch gekennzeichnet, dass** die Befestigungselemente (38) Nägel und/oder Bolzen sind.

11. Verfahren zur Befestigung eines Dichtprofils (20) nach einem der Ansprüche 1 bis 8 mittels Befestigungselementen (38) an einem Träger, insbesondere an einer Ständerkonstruktion (14), einem Boden (8), einer Wand oder einer Decke, mit den folgenden Schritten:
a) Anlegen des Dichtprofils (20) am Träger, so dass die Befestigungsseite (28) dem Träger zugewandt ist, und
b) Befestigen des Dichtprofils (20) am Träger, indem die Befestigungselemente (38) von der Montageseite (24) über die Befestigungsöffnungen (36) durch den Befestigungsabschnitt (26) in den Träger getrieben werden.

12. Verfahren nach Anspruch 11, **dadurch gekennzeichnet, dass** die Befestigungselemente (38) Nägel und/oder Bolzen sind.

## Claims

1. Sealing profile for sealing an edge joint (16) between a cladding part (12) of drywall (10) and an adjacent floor (8), wall, or ceiling, comprising:
a main body (22) having an assembly face (24), wherein the main body (22) forms a support (40) for the cladding part (12),
a fastening portion (26) having a fastening face (28), wherein the fastening portion (26) and the fastening face (28) are arranged opposite to the assembly face (24) of the main body (22),
wherein the main body (22) has fastening openings (36) which are at a distance from one another in the extension direction (P) of the profile and which extend from the assembly face (24), at least in portions, up until the fastening portion (26),
wherein the sealing profile (20) has a reinforcement (42), at least in the portions of the fastening openings (36), which reinforcement is arranged between the assembly face (24) and the fastening face (28), in particular wherein the reinforcement (42) is adjacent to the fastening portion (26) or is arranged therein, at least in portions,
wherein the reinforcement (42) is a reinforcing grid (48) or reinforcing fabric or has reinforcing discs (44), and
wherein the main body (22) is formed from a foam or an elastomer.

2. Sealing profile according to claim 1, **characterized in that** the fastening openings (36) extend completely through the main body (22).

3. Sealing profile according to either of the preceding claims, **characterized in that** the main body (22) and the fastening portion (26) are formed together in one piece.

4. Sealing profile according to any of claims 1 to 3, **characterized in that** the main body (22) is formed from a first material and the fastening portion (26) is formed from a second material, the second material having a higher tensile strength than the first material, in particular the second material being a viscoplastic material.

5. Sealing profile according to any of the preceding claims, **characterized in that** the fastening portion (26) is formed from an intumescent material and/or the sealing profile (20) has a strip made of intumescent material which is arranged in particular between the main body (22) and the fastening portion (26).

6. Sealing profile according to any of the preceding claims, **characterized in that** the sealing profile (20) is a hollow profile which has a cavity (34), in particular in the main body (22).

7. Sealing profile according to any of the preceding claims, **characterized in that** the main body (22), in particular the sealing profile (20), is an extrusion profile.

8. Sealing profile according to any of the preceding claims, **characterized in that** the main body (22) has at least two carrier portions (31, 32, 33) which can each form a support (40) for the cladding part (12), in particular one of the carrier portions (31, 32, 33) being arranged on the assembly face (24).

9. Drywall having a sealing profile (20) according to any of the preceding claims, a stand construction (14), and a cladding part (12), wherein the peripheral face (18) of the cladding part (12) abuts one face of the main body (22) and the sealing profile (20) abuts an adjacent floor (8), wall, or ceiling, wherein the sealing profile (20) is fastened to the stand construction (14) or the adjacent floor (8), wall, or ceiling by means of fastening elements (38).

10. Drywall according to claim 9, **characterized in that** the fastening elements (38) are nails and/or bolts.

11. Method for fastening a sealing profile (20) according to any of claims 1 to 8 to a carrier, in particular to a stand construction (14), a floor (8), a wall, or a ceiling, by means of fastening elements (38), the method comprising the following steps:
a) applying the sealing profile (20) to the carrier so that the fastening face (28) is facing the carrier, and
b) fastening the sealing profile (20) to the carrier by driving the fastening elements (38) into the carrier from the assembly face (24) via the fastening openings (36) through the fastening portion (26).

12. Method according to claim 11, **characterized in that** the fastening elements (38) are nails and/or bolts.

## Revendications

1. Profilé d'étanchéité permettant de rendre étanche un joint périphérique (16) entre une partie de parement (12) d'une cloison sèche (10) et un sol (8), une paroi ou un plafond adjacent, comprenant :
un corps de base (22) comportant un côté de montage (24), dans lequel le corps de base (22) forme un appui (40) pour la partie de parement (12),
une section de fixation (26) comportant un côté de fixation (28), dans lequel la section de fixation (26) et le côté de fixation (28) sont disposés à l'opposé du côté de montage (24) du corps de base (22),
dans lequel le corps de base (22) présente des ouvertures de fixation (36) espacées les unes des autres dans la direction d'extension (P) du profilé et s'étendant depuis le côté de montage (24) jusqu'à la section de fixation (26), au moins dans certaines sections,
dans lequel le profilé d'étanchéité (20) présente, au moins dans les sections des ouvertures de fixation (36), un moyen de renforcement (42) qui est disposé entre le côté de montage (24) et le côté de fixation (28), en particulier dans lequel le moyen de renforcement (42) est adjacent à la section de fixation (26) ou est disposé, au moins dans certaines sections, dans celle-ci,
dans lequel le moyen de renforcement (42) est une grille de renforcement (48) ou un tissu de renforcement ou comprend des plaques de renforcement (44), et
dans lequel le corps de base (22) est formé à partir d'une mousse ou d'un élastomère.

2. Profilé d'étanchéité selon la revendication 1, **caractérisé en ce que** les ouvertures de fixation (36) s'étendent entièrement à travers le corps de base (22).

3. Profilé d'étanchéité selon l'une des revendications précédentes, **caractérisé en ce que** le corps de base (22) et la section de fixation (26) sont réalisés ensemble d'une seule pièce.

4. Profilé d'étanchéité selon l'une des revendications 1 à 3, **caractérisé en ce que** le corps de base (22) est formé à partir d'un premier matériau et la section de fixation (26) est formée à partir d'un second matériau, dans lequel le second matériau présente une résistance à la traction supérieure à celle du premier matériau, en particulier dans lequel le second matériau est un matériau viscoplastique.

5. Profilé d'étanchéité selon l'une des revendications précédentes, **caractérisé en ce que** la section de fixation (26) est formée à partir d'un matériau intumescent et/ou le profilé d'étanchéité (20) présente une bande de matériau intumescent disposée en particulier entre le corps de base (22) et la section de fixation (26).

6. Profilé d'étanchéité selon l'une des revendications précédentes, **caractérisé en ce que** le profilé d'étanchéité (20) est un profilé creux comportant un espace creux (34), en particulier dans le corps de base (22).

7. Profilé d'étanchéité selon l'une des revendications précédentes, **caractérisé en ce que** le corps de base (22), en particulier le profilé d'étanchéité (20), est un profilé extrudé.

8. Profilé d'étanchéité selon l'une des revendications précédentes, **caractérisé en ce que** le corps de base (22) présente au moins deux sections de support (31, 32, 33) qui peuvent former respectivement un appui (40) pour la partie de parement (12), en particulier dans lequel l'une des sections de support (31, 32, 33) est disposée sur le côté de montage (24).

9. Cloison sèche comportant un profilé d'étanchéité (20) selon l'une des revendications précédentes, une ossature (14) et une partie de parement (12), dans laquelle la partie de parement (12) s'appuie par son côté périphérique (18) contre un côté du corps de base (22) et le profilé d'étanchéité (20) s'appuie contre un sol (8), une paroi ou un plafond adjacent, dans laquelle le profilé d'étanchéité (20) est fixé au moyen d'éléments de fixation (38) sur l'ossature (14) ou le sol (8), la paroi ou le plafond adjacent.

10. Cloison sèche selon la revendication 9, **caractérisée en ce que** les éléments de fixation (38) sont des clous et/ou des boulons.

11. Procédé pour la fixation d'un profilé d'étanchéité (20) selon l'une des revendications 1 à 8 au moyen d'éléments de fixation (38) sur un support, en particulier sur une ossature (14), un sol (8), une paroi ou un plafond, comportant les étapes suivantes :
a) mise en place du profilé d'étanchéité (20) sur le support, de sorte que le côté de fixation (28) est tourné vers le support, et
b) fixation du profilé d'étanchéité (20) au support en entraînant les éléments de fixation (38) depuis le côté de montage (24) dans le support à travers la section de fixation (26) par l'intermédiaire des ouvertures de fixation (36).

12. Procédé selon la revendication 11, **caractérisé en ce que** les éléments de fixation (38) sont des clous et/ou des boulons.
